# EUROPÄISCHE PATENTSCHRIFT

(11) **EP 0 290 658 B1**
(45) Veröffentlichungstag und Bekanntmachung des Hinweises auf die Patenterteilung: **04.09.1991**
(21) Anmeldenummer: 87107058.7
(22) Anmeldetag: 15.05.1987
(51) Int. Cl.: A41G 3/00

(54) **Haarersatz mit nach vorn aus der Montur herausragenden Haaren**
Wig with hairs protruding forward from the base member
Perruque avec cheveux orientés vers l'avant à partir de la base

(43) Veröffentlichungstag der Anmeldung: 17.11.1988
(73) Patentinhaber: Bergmann GmbH & Co. KG, D-88471 Laupheim (DE)
(72) Erfinder: Müller, Klaus, D-7958 Laupheim (DE)
(74) Vertreter: Riebling, Peter, Dr.-Ing.

(56) Entgegenhaltungen:
- DE-A- 2 133 141
- DE-A- 3 430 208
- US-A- 3 077 891
- US-A- 3 590 831
- US-A- 3 750 683

## Beschreibung

Die Erfindung betrifft einen Haarersatz nach dem Oberbegriff des Patentanspruchs 1.

Ein derartiger Haarersatz mit nach vorn aus der Montur herausragenden Haaren ist aus der DE-A-34 30 208 bereits bekannt. Dort werden in nach vorn weisender Knüpf- oder Klebetechnik aus der Montur herausragende Haare im Bereich der Randzone der Montur horizontal nach vorne weisend an der Unterseite der Randzone befestigt und in einem weiteren Arbeitsgang zusätzlich mit einer Unterschicht abgedeckt. Die Haare stehen dabei gestochen horizontal nach vorn oder nach oben aus der Montur heraus. Hierbei ist zu befürchten, daß sich die Randzone der Montur beim Runzeln der Kopfhaut verschieben könnte.

Aus der USA-A- 3 077 891 ist bereits ein Haarersatz bekannt, wobei die Haare an der Unterseite der Montur bogenförmig angeordnet sind und nach vorne herausragen. Die bekannte bogenförmige Führung der Haare an der Unterseite der Montur läßt jedoch hinsichtlich des Elastizitätsverhaltens gegenüber der Auflage noch zu wünschen übrig und im weiteren bildet die bogenförmige Führung der Haare mit nach hinten weisender, auf der Oberseite der Montur weitergeführter bogenförmiger Anordnung eine unnatürliche Welle.

Aufgabe der vorliegenden Erfindung ist es, einen Haarersatz der eingangs genannten Art so weiterzubilden, daß ein vorteilhafter Trageeffekt der Montur und eine natürliche Wuchsrichtung der Haare im Bereich der Randzone der Montur erreicht wird.

Zur Lösung der Aufgabe sieht die Erfindung die Merkmale des kennzeichnenden Teils des Patentanspruchs 1 vor.

Das Wesen der Erfindung liegt darin, in Abweichung zur nach vorn weisenden natürlichen Wuchsrichtung der natürlichen Haare, die Haare des Haarersatzes im Bereich der Randzone an der Unterseite der Montur zunächst nach hinten weisend anzuordnen und dann bogenförmig nach vorne aus der Montur herauszuführen. Auf diese Weise wird ein elastischer Trageeffekt der Montur und eine natürlich erscheinende Wuchsrichtung der künstlichen Haare erreicht. Bei der Erfindung werden demnach die Haare an der Unterseite der Randzone der Montur nicht nach vorne hin weisend geknüpft oder befestigt, sondern vielmehr umgekehrt nach hinten weisend an der Unterseite der Randzone befestigt. Wenn dann die Haare nach vorne gekämmt werden, weil die Montur festgeklebt werden muß, entsteht ein solcher Druck des Haares in Richtung Kopfhaut (hervorgerufen durch die Spannung der umgekehrten Knüpfrichtung), daß der Eintrag des "wie gewachsen" gegeben ist.

Insoweit liegen die nach vorn hin bogenförmig geführten Haare elastisch unter der Montur und treten auch von der Abbiegung her rührend elastisch nach vorn hin aus der Randzone der Montur heraus. Wegen der bogenförmigen Führung der Haare an der Unterseite des Haarersatzes werden im Abbiegebereich der Haare unterschiedlich zufällig verlaufende Radien erzielt, wobei die gebildeten Haarschlaufen oder Bögen bei der Befestigung des Haarersatzes auf dem Kopf mehr oder weniger vertikal zusammengepreßt vorliegen oder sich auch in horizontaler Richtung nach zufälliger Anordnung zur Seite neigen, so daß insgesamt aus der Vorderseite der Montor Haare herausragen, die zum Teil nach Art des natürlichen Haarwuchses unterschiedliche Richtungen zueinander aufweisen. So können aus der Montur herausragende Haare leicht nach oben oder unten weisen oder bei seitlicher Neigung der gebildeten Haarschlaufen in zufälliger Anordnung leicht nach recht oder links geneigt aus der Randzone der Montur hervortreten. Insgesamt entsteht der Eindruck, als ob die Haare aus der Kopfhaut hervortreten, insbesondere weil bei der Befestigung der Montur auf dem Kopfe ein Druck auf die gebildeten Haarschlaufen oder Bögen entsteht, so daß in Annäherung an eine natürlich Wuchsrichtung die Haare in geringfügig unterschiedlichen Richtungen zum Teil noch bogenförmig aus der Randzone der Montur herausragen.

In Ausgestalung der Erfindung ist es vorgesehen, daß an der Oberseite der Randzone der Montur zusätzlich nach vorn weisende Haare angeordnet sind. Hierbei wird die natürliche Wirkung der Randzone der Montur noch verstärkt.

Vorteilhaft ist ausgehend von der bogenförmigen Führung der Haare ein elastischer Druck in Richtung auf die Kopfhaut vorgesehen. Hierdurch werden die nach vorne weisenden Haare vorgespannt, so daß ein Runzeln der Kopfhaut oder deren Verschiebung elastisch abgefangen wird und die Haare schon in elastischer Vorbiegung nach natürlicher Art aus der Randzone der Montur hervortreten.

Vorteilhaft sind die Haare geknüpft nach der Innenseite der Montur weisend an der Unterseite der Randzone vorgesehen.

In Ausgestaltung der Erfindung bildet die bogenförmige Führung der Haare an der Unterseite der Montur Bögen mit verschiedenen Radien aus. Hierdurch wird die Richtung der aus der Montur heraustretenden Haare geringfügig geändert, so daß ein natürliches Wuchsbild entsteht.

In Ausgestaltung der Erfindung können die an der Randzone vorgesehenen Haare in unterschiedlichen Richtungen von den jeweiligen Befestigungsstellen ausgehen und im wesentlichen strahlenförmig nach hinten, nach unten oder nach vorne weisen. Hierdurch wird die Randzone der Montur vorteilhaft abgestützt bei natürlichem Wuchsbild der aus der Montur heraustretenden Haare.

Im folgenden wird die Erfindung anhand von mehrere Ausführungswege darstellenden Zeichnungen näher erläutert. Hierbei gehen aus den Zeichnungen und ihrer Beschreibung weitere erfindungswesentliche Merkmale und Vorteile der Erfindung hervor. Der Erfindungsgegenstand der vorliegenden Erfindung ergibt sich nicht nur aus dem Gegenstand der einzelnen Patentansprüche, sondern auch aus der Kombination der einzelnen Patentansprüche untereinander.

Es zeigen:
- Fig. 1a: eine bekannte Ansatz- und Knüpftechnik in Aufsicht bei schematischer Darstellung, bei welcher Haare an der Randzone der Montur in horizontal nach vorn weisender Knüpftechnik angeordnet sind,
- Fig. 1b: einen Längsschnitt der bekannten Knüpftechnik nach Fig. 1a
- Fig. 2: der erfindungsgem. Ansatz und Knüpftechnik in Aufsicht bei schematischer Darstellung der Montur, wobei die Haare an der Unterseite der Randzone in Richtung zum Nacken weisen,
- Figur 2 b: einen Längsschnitt nach Figur 2 durch eine Montur zur Darstellung der bogenförmigen Führung der Haare im Bereich der Unterseite der Randzone der Montur,
- Figur 3: eine Konbination der bekannten und der erfindungsgemäßen Knüpftechnik, wobei Haare an der Oberseite der Montor nach vorne und an der Unterseite der Montor nach hinten ragen,
- Figur 4: einen Längsschnitt einer Montur mit einer Ordnung von Haaren auf der Oberseite und Haare an der Unterseite der Montur in verschiedenen Richtungen.

In Figur 1 a ist eine Montur 1 schematisch dargestellt, wobei Haare 2 im Bereich der Randzone 3 der Montur 1 nach Art eines Radialansatzes nach vorne weisend eingeknüpft sind.

Aus der Schnittdarstellung nach Figur 1 b ist ersichtlich, daß die Haare 2 bei der bekannten Knüpftechnik insgesamt horizontal nach vorne oder nach oben weisen, ohne daß der Eindruck erreicht werden kann, daß die Haare in elastischer Abbiegung direkt aus der Kopfhaut heraustreten.

In Figur 2 ist die erfindungsgemäße Knüpftechnik dargestellt, wo die Haare 2 im Bereich der Randzone 3 an der Unterseite nach hinten in Pfeilrichtung 4 in Richtung zum Nacken genküpft vorliegen.

Aus Figur 2 b ist ersichtlich, daß die Haare 2 dabei von der Unterseite der Randzone 3 ausgehend in Pfeilrichtung 4 nach hinten geknüpft sind, d. h. in umgekehrter Knüpfrichtung als sonst gemäß den Figuren 1 a und Figur 1 b vorgesehen ist.

Insoweit sind die Haare 2 nach Figur 2 b an der Unterseite der Randzone 3 bogenförmig angeordnet und weisen von der jeweiligen Befestigungsstelle 5 ausgehend zunächst in Pfeilrichtung 4 zum Nacken und ragen dann nach Richtungsumkehr in Pfeilrichtung 6 aus der Montur 1 nach vorne heraus.

Von der Befestigungsstelle 5 ausgehend wird ein einzelnes Haar 2 insbesondere bei der Befestigung der Montur 1 auf dem Kopf, also zunächst nach der erfindungsgemäßen Knüpftechnik, nach hinten in Pfeilrichtung 4 geführt und dann in einem willkürlichen Bogenverlauf, wenn die Haare 2 nach vorne gekämmt werden, in Pfeilrichtung 6 nach vorne aus der Montur 1 herausragend geführt.

In Figur 2 b ist dargestellt, daß dabei ein einzelnes Haar 2 eine vertikal aufrecht stehenden Bogen 12 mit dem Radius 7 aufweist, wobei das Haar 2 selbst einen relativ großen Bogenverlauf ausführt und leicht nach unten geneigt aus der Montur 1 nach vorne heraustritt.

An den Figur 2 weiteres beispielhaft dargestelltes einzelnes Haar 2ʹ führt wegen der unterschiedlichen Abbiegung an der Befestigungsstelle 5 einen Bogen 13 mit unterschiedlichem Radius 8 aus und ragt in Weiterführung bei unterscheidlichem elastischen Abstützungseigenschaften auf der hier nicht dargestellten Kopfhaut leicht nach oben weisend aus der Montur heraus.

Wegen der Zufallsverteilung beim Vorkämmen der Haare 2 in Pfeilrichtung 6 können die Radien 7, 8 variieren, so daß die Haare 2 in geringfügig unterschlichen Richtungen nach vorne aus der Montur 1 elastisch federnd heraustreten. Hierbei werden in Bezug auf die Durchlüftung der Montur und deren Halt auf der Kopfhaut, insbesondere beim Runzeln oder verschieben der Kopfhaut, besonders günstige Trageeffekte erzielt bei insgesamt natürlich wirkendem Kantenverlauf der Montur.

Beim Vorkämmen der Haare 2 können die bogenförmig nach vorn geführten Haare 2 anstatt vertikale Bögen 12, 13 auszubilden auch zusätzlich noch mehr oder weniger zur Seite geneigte Bögen bilden, so daß auch in seitlicher Richtung die Haare 2 geringfügig unterschiedlich, insbesondere elastisch federnd, aus der Randzone 3 austreten. Insgesamt wird durch den unterschiedlichen Druck auf die Haare 2 bei der Befestigung der Montur 1 auf dem Kopf der Eindruck erreicht, daß die Haare 2 "wie gewachsen" oben elastisch federnd, insbesondere nach Art von natürlichen Abbiegungen aus der Kopfhaut hervortreten. Wegen der zufälligen bogenförmigen Anordnung der Haare 2 beim Vorkämmen, kann beim wiederholten Anbringen der Montur 1 stets ein geringfügig unterschiedlicher elastischer Richtungsverlauf der Haare 2 entstehen, so daß von da her ein natürliches Aussehen bei vorteilhaftem Trageeffekt vermittelt wird.

Insbesondere kann die aus der Befestigungsstelle 5 heraustretende Länge 9 eines Haares 2 geringfügig unterschiedlich verlauen, weil die bogenförmigen Abstützungen 12, 13 beim Vorkämmen unterschiedliche Größen annehmen können. Insoweit entsteht auch in Bezug auf die aus der Montur 1 heraustretenden Haare 2 ein natürlich wirkender Verlauf , weil an der Stirnseite 14 nach Figur 2 b die Haare 2 schon elastisch vorgekrümmt austreten, insbesondere deshalb, weil sich die in den Bögen 12, 13 erzielte Vorspannung der Haare 2 optisch so auf den aus der Montur heraustretenden Haarverlauf auswirkt, als ob die Haare 2 auf der Kopfhaut hervortreten würden.

In Figur 3 ist dargestellt, daß an der Montur 1 an der Oberseite der Randzone 3 Haare 11 etwa gemäß den Figuren 1 a und 1 b nach vorne weisen, genküpft sind, während gleichzeitig an der Unterseite der Montur 1 an der Randzone 3 Haare 10 nach hinten oder zur Innenseite der Montur weisen, im wesentlichen in Pfeilrichtung 4 verknüpft sind. Insoweit entsteht durch die Kombination der erfindungsgemäßen nach hinten weisenden Knüpfungsanordnung der Haare 2 mit der bekannten nach vorne weisenden Knüpftechnik ein besonders natürlich wirkender Haaransatz, wobei eine sonst poblemhafte Schattenkante unterdrückt werden kann.

In Figur 4 ist schematisch dargestellt, daß bei der neuen Knüpftechnik der Wirkung nach ein im wesentlichen strahlenförmiger Richtungsverlauf der Haare 10, 11 erzielt werden kann. Wenn die Montur 1 festgeklebt wird und die Haare 10 nach vorne gekämmt werden, so nehmen diese wegen den zwangsläufigen Abbiegungen nach Art von Bögen 12, 13 gemäß Figur 2 b geringfügig unterschiedliche Richtungen beim Austritt aus der Montur 1 an und treten insbesondere wegen der im Bereich der Abbiegung erzielten federnden Eigenschaften elastisch federnd in natürlicher Art nach vorne hin aus der Montur 1 heraus.

Aus Figur 4 ist ersichtlich, daß die Haare 10 nicht nur in Pfeilrichtung 4 in Richtung zum Nacken weisend geküpft angeordnet werden können, sondern vielmehr auch in Pfeilrichtungen 15, 16 auch in Richtung auf den Kopf selbst weisend angeordnet werden können. Hierbei werden unterschiedliche elastische Eigenschaften der Randzone 3 der Montur 1 erreicht und insbesondere treten die Haare 10 beim Vorkämmen unter unterschiedlichem elastischen Eigenschaften aus der Montur 1 heraus, was den optischen Eindruck der Montur in Bezug auf ein natürliches Wuchsbild fördert.

## Patentansprüche

1. Haarersatz mit nach vorn aus der Montur herausragenden Haaren, bestehend aus einer Montur aus Maschenware oder Folie mit einer Randzone im Gesichtsbereich, an deren Unterseite Haare befestigt sind, welche nach vorne aus der Montur herausragen, wobei die an der Unterseite der Randzone vorgesehenen Haare bogenförmig angeordnet sind,
**dadurch gekennzeichnet,** daß von der jeweiligen Befestigungsstelle (5) ausgehend die Haare (2, 10) zunächst in Richtung zum Nacken weisen und dann nach bogenförmiger Richtungsumkehr nach vorn aus der Montur herausragen.

2. Haarersatz nach Anspruch 1,
**dadurch gekennzeichnet,** daß an der Oberseite der Randzone (3) der Montur (1) zusätzlich nach vorn weisende Haare (11) angeordnet sind (Fig. 3).

3. Haarersatz nach Anspruch 1,
**dadurch gekennzeichnet**, daß die Haare (2, 10) geknüpft an der Unterseite der Randzone (3) nach der Innenseite der Montur (1) weisend vorgesehen sind.

4. Haarersatz nach Anspruch 1,
**dadurch gekennzeichnet,** daß die bogenförmige Führung der Haare (2, 10) an dieser Unterseite der Randzone (5) Bögen (12, 13) mit verschiedenen Radien (7, 8) ausbildet.

5. Haarersatz nach Anspruch 1,
**dadurch gekennzeichnet,** daß die an der Unterseite der Randzone (3) vorgesehenen Haare (2, 10) in unterschiedlichen Richtungen von den jeweiligen Befestigungsstellen (5) ausgehen und im wesentlichen in Bezug auf die Montur (1) strahlenförmig nach hinten Pfeilrichtung (4), nach unten Pfeilrichtung (15) und nach vorn Pfeilrichtung (11) weisen (Fig.. 4).

## Claims

1. Hair-piece with hairs extending forwardly from the mounting, consisting of a mounting made of meshed ware or film with an edge zone in the face region, to the under side of which are attached hairs which extend forwardly from the mounting, wherein the hairs provided on the under side of the edge zone are arranged arcuately, characterized in that starting from the respective point of attachment (5), the hairs (2,10) first point in a direction towards the nape of the neck and then after an arcuate change of direction extend forwardly from the mounting.

2. Hair-piece according to claim 1, characterized in that in addition, forwardly pointing hairs (11) are arranged on the upper side of the edge zone (3) of the mounting (1) (Fig.3).

3. Hair-piece according to claim 1, characterized in that the hairs (2,10) fixed to the under side of the edge zone (3) point towards the inside of the mounting (1).

4. Hair-piece according to claim 1, characterized in that the arcuate arrangement of hairs (2,10) on this under side of the edge zone (3) forms arcs (12,13) with different radii (7,8).

5. Hair-piece according to claim 1, characterized in that the hairs (2,10) provided on the under side of the edge zone (3) come out from the respective points of attachment (5) in different directions and essentially point rearwardly in arrow direction (4), downwardly in arrow direction (15) and forwardly in arrow direction (11) in a radiating shape in relation to the mounting (1) (Fig.4).

## Revendications

1. Perruque comportant des cheveux dépassant de l'élément de base par l'avant, composée d'un élément de base constitué par un tissu maillé ou une feuille et présentant une zone d'extrémité, à proximité du visage, sur la face inférieure de laquelle sont fixés des cheveux qui dépassent de l'élément de base par l'avant, les cheveux prévus sur la face inférieure de ladite zone d'extrémité étant disposés suivant une forme courbe, caractérisée en ce que, à partir de leurs points de fixation respectifs (5), les cheveux (2, 10) sont tout d'abord orientés vers le cou puis, après avoir changé de direction suivant une forme courbe, dépassent de l'élément de base par l'avant.

2. Perruque selon la revendication 1, caractérisée en ce qu'il est prévu en supplément, sur la face supérieure de la zone d'extrémité (3) de l'élément de base (1), des cheveux (11) dirigés vers l'avant (fig. 3).

3. Perruque selon la revendication 1, caractérisée en ce que les cheveux (2, 10), noués sur la face inférieure de la zone d'extrémité (3), sont dirigés vers la face interne de l'élément de base (1).

4. Perruque selon la revendication 1, caractérisée en ce que l'orientation courbe des cheveux (2, 10) prévus sur cette face inférieure de la zone d'extrémité (3) forme des courbes (12, 13) d'angles différents (7, 8).

5. Perruque selon la revendication 1, caractérisée en ce que les cheveux (2, 10) prévus sur la face inférieure de la zone d'extrémité (3) partent des points de fixation (5) respectifs dans des directions différentes et rayonnent sensiblement, par rapport à l'élément de base (1), vers l'arrière, dans le sens de la flèche (4), vers le bas, dans le sens de la flèche (15), et vers l'avant, dans le sens de la flèche (11) (fig. 4).
